# EUROPÄISCHE PATENTSCHRIFT

(11) **EP 0 826 439 B1**
(45) Veröffentlichungstag und Bekanntmachung des Hinweises auf die Patenterteilung: **16.04.2003**
(21) Anmeldenummer: 97810627.6
(22) Anmeldetag: 02.09.1997
(51) Int. Cl.: B21D 9/14, B21D 53/74

(54) **Verfahren zum Biegen eines Rohres, Vorrichtung zur Durchführung des Verfahrens sowie ein nach dem Verfahren hergestelltes Winkelstück**
Method for bending a tube, device for carrying-out the method as well as a corner piece manufactured by this method
Procédé de pliage d'un tube, dispositif de mise en oeuvre du procédé ainsi que pièce de coin réalisée d'après le procédé

(30) Priorität: 02.09.1996 CH 215196
(43) Veröffentlichungstag der Anmeldung: 04.03.1998
(73) Patentinhaber: Tschopp, Rudolf, 8912 Obfelden (CH)
(72) Erfinder: Tschopp, Rudolf, 8912 Obfelden (CH)
(74) Vertreter: Groner, Manfred

(56) Entgegenhaltungen:
- EP-A- 0 665 357
- AT-B- 283 870
- DE-A- 1 627 479
- US-A- 1 545 021
- US-A- 3 042 099
- US-A- 3 435 511

## Beschreibung

Die Erfindung betrifft ein Verfahren zum Biegen eines im Querschnitt im wesentlichen rechteckigen mit einem vorstehenden Falz versehenen Rohres gemäss Oberbegriff des Anspruchs 1.

Im Stand der Technik ist das Biegen von Profilrohren um 90° bekannt und dann einfach, wenn an die Ausgestaltung der Ecken keine besonderen Anforderungen gestellt sind. Es lassen sich auch Rohre biegen, die im Querschnitt im wesentlichen rechteckig sind und einen vorstehenden Falz aufweisen. Ein solches nach dem Stand der Technik gebogenes Rohr weist jedoch eine Ecke auf, die. einen vergleichsweise grossen Biegeradius besitzt und das in der Ecke oft zufällig und ästhetisch nicht befriedigend gestaucht ist. Ein solchermassen zu einem Rahmen gebogenes Rohr eignet sich deshalb in vielen Fällen nicht. Bisher wurden deshalb solche Rahmen aus Profilrohren durch Zusammenschweissen gerader Profilabschnitte hergestellt.

Der Erfindung liegt die Aufgabe zugrunde, ein Verfahren der genannten Art zu schaffen, das gleichmässigere Biegungen und insbesondere Ecken mit einem wesentlich kleineren Biegeradius ermöglicht.

Das erfindungsgemässe Verfahren ergibt sich aus Anspruch 1. Mit dem erfindungsgemässen Verfahren können mit einem Falz versehene Rohre, sogenannte Lappenrohre rechtwinklig gebogen werden, wobei der Biegeradius im wesentlichen Null ist. Es lassen sich damit insbesondere Rahmen herstellen, die einem aus einzelnen Profilstücken zusammengesetzten Rahmen sehr ähnlich sind. Die Herstellung ist aber wesentlich einfacher und damit kostengünstiger. Es hat sich gezeigt, dass auch Rahmen mit kleinen Massen beispielsweise von 15 auf 10 Zentimetern mit den . erfindungsgemässen Verfahren herstellbar sind. Das erfindungsgemässe Verfahren eignet sich insbesondere zum Herstellen von Gitterelementen, wobei das Gitter an dem nach innen vorstehenden Falz angeschweisst wird.

Eine vorteilhafte Vorrichtung zur Durchführung des Verfahrens ergibt sich aus dem Anspruch 4.

Die Erfindung wird nachfolgend anhand der Zeichnung näher erläutert. Es zeigen:
- Fig. 1: eine räumliche Darstellung eines Abschnittes eines erfindungsgemässen Winkelstücks,
- Fig. 1a: eine weitere Ansicht des Winkelstücks gemäss Fig. 1,

- Fig. 2: ein Gitterelement mit einem als Rahmen ausgebildeten Winkelstück gemäss der Erfindung,
- Fig. 3 bis 6: schematisch die einzelnen Schritte des erfindungsgemässen Verfahrens.

Die Fig. 1 und 1a zeigen einen Abschnitt eines Winkelstücks, das aus einem Rohr 1 hergestellt ist und das eine Ecke 30 aufweist, welche durch Biegen des Rohres 1 um 90° hergestellt wurde. Das Rohr ist ein aus Blech hergestelltes Profilrohr, mit dem aus Fig. 1 ersichtlichen Querschnitt. Das Rohr 1 ist wie ersichtlich im Querschnitt im wesentlichen rechteckig und flachoval. Ein Falz 2 ist im wesentlichen koplanar zu einer zur Biegekante rechtwinklig orientierten Rohraussenfläche 4. Eine dem Falz 2 gegenüberliegende Kante 32 sowie eine nachfolgende Kante 33 besitzen einen wesentlich kleineren Biegeradius als eine dritte Kante 34. Wie ersichtlich, sind die Aussenfläche 4 sowie die gegenüberliegende Aussenfläche 22 wesentlich schmaler als die ebenfalls gegenüberliegenden Aussenflächen 21 und 23. Der Falz 2 ist an seinem freien und geraden Rand 18 wie ersichtlich mit einem Streifenbuckel 19 versehen.

Die Ecke 30 verbindet die beiden Rohrabschnitte 6 und 7, deren Kanten 18. sich im wesentlichen im Biegezentrum B (Fig. 1a) schneiden und die auf der Winkelhalbierenden W jede Ecke 30 eine schmale furchenartige Stauchung 31 bilden. Ausgehend vom Biegezentrum B ist wie ersichtlich der Biegeradius im wesentlichen Null. Die Ecke 30 ist vergleichbar mit einer Ecke, die mit zwei mit Gehrungsschnitten versehenen Rohrabschnitten hergestellt ist.

Das aus dem Rohr 1 gebildete Winkelstück ist in einer bevorzugten Ausführung gemäss Fig. 2 ein Rahmen 16, der vier rechtwinklige Ecken 30 aufweist und an einem Stoss 29 mit einem gesteckten Verbindungsstück 37 verbunden ist. Selbstverständlich sind auch andere Rahmenformen möglich und der Winkel an den Ecken kann auch grösser oder kleiner sein als 90°. In den Rahmen 16 ist ein Gitter 17 eingesetzt. Dieses Gitter 17 ist durch Punktschweissung an seinem Rand auch an der Unterseite des Streifenbuckels 19 angeschweisst. Der Streifenbuckel 19 ermöglicht eine genaue und definierte Punktschweissung. Das Gitter 17 kann unterschiedlich ausgebildet und auch durch ein Blech insbesondere ein Lochblech 39 oder durch eine durchsichtige Platte 40 ersetzt sein.

Wesentlich ist das Verfahren zum Biegen des Rohres 1, das nachfolgend anhand der Fig. 3 bis 6 näher erläutert wird. Die Fig. 3 und 4 zeigen das zu biegende Rohr 1, das zum Biegen um eine Kante 3 zwischen einem Kantenträger 24, ersten Mitteln 8 und zweiten Mitteln 9 fest eingespannt ist. Das Rohr 1 ist mit den genannten Mitteln 8 und 24 am Rohrabschnitt 6 gleitend geführt, während der zweite Rohrabschnitt 7 mit dritten Mitteln 10 festgehalten ist. Die ersten Mittel 8 bringen den Rohrabschnitt 6 in Anschlag zur Biegekante 3, derart, dass die Rohrlängsachse 5 rechtwinklig zur Biegekante 3 orientiert ist. Die zweiten Mittel 9 führen die Rohrabschnitte 6 und 7. Die dritten Mittel 10 sind wie erwähnt mit dem Rohrabschnitt 7, der von der Biegekante 3 wegführt, fest verbunden.

Über dem Rand 18 ist ein Schlagkörper 25 angeordnet, der an der Unterseite eine schräge Schlagkante 26 aufweist und der in Richtung des Doppelpfeiles 27 gemäss Fig. 4 durch eine Öffnung 36 der Mittel 9 hindurch gegen den Rand 18 und von diesem weg bewegbar ist. Mit diesem Schlagkörper 25 wird durch eine kräftige nach unten gerichtete Bewegung der Falz 2 am Rand 18 beaufschlagt und gekerbt. Die Kraft weist in die Richtung, in die der Falz 2 während des Biegevorganges wegzuknicken hat. Nach dieser Beaufschlagung oder gleichzeitig wird der von der Biegekante 3 wegführende Rohrabschnitt 7 um die Biegekante geschwenkt, beispielsweise um 90°. Die Fig. 5 und 6 zeigen das gebogene Rohr 1. Die Mittel 8, 9 und 10 sowie ein Halter 35 werden nach dem Biegevorgang vom gebogenen Rohr 1 zur Ausführung eines weiteren Biegevorganges in eine hier nicht gezeigte Stellung zurückgefahren. Dem Fachmann ist geläufig, wie die Mittel 8 bis 9 und 10 sowie 32 auszubilden sind und automatisch bewegt werden können. Das Verfahren ermöglicht, dass die Aussenfläche 21 bei einem Rahmen 16 ringsum genau rechtwinklig ist zur Ebene des Gitters 17 oder der Bleche 39 bzw. 40.

Ein nach dem erfindungsgemässen Verfahren aus dem Rohr 1 gebildetes Winkelstück, insbesondere ein Rahmen 16 zeichnet sich einerseits durch eine sehr hohe Stabilität in Längsrichtung sowie die scharfen und regelmässigen Ecken 30 aus. Die Herstellung eines Rahmens 16 ist wesentlich einfacher und weniger zeitaufwendig als das Verschweissen einzelner auf Gehrung geschnittener Rohrabschnitte. Die Herstellung des Rahmens 16 wird zudem durch das Verbinden des Stosses 29 mit einem gesteckten Verbindungsstück 37 vereinfacht. Lediglich das Gitter 17 wird angeschweisst, was wie oben erwähnt durch den abgekröpften Falz 2 zuverlässig und sicher erfolgen kann. Ein bevorzugtes Erzeugnis des erfindungsgemässen Verfahrens ist das in Fig. 2 gezeigte Gitterelement 38, das in sehr unterschiedlichen und insbesondere auch vergleichsweise kleinen Massen herstellbar ist und sich nicht nur durch eine hohe Stabilität und geringes Gewicht, sondern auch durch eine hohe Planarität auszeichnet.

## Patentansprüche

1. Verfahren zum Biegen eines im Querschnitt im wesentlichen rechteckigen, mit einem vorstehenden Falz (2) versehenen Rohres (1), wobei der Falz koplanar an eine der zur Biegekante (3) rechtwinklig orientierten Rohraussenflächen (4) anschliesst und während des Biegevorganges gestaucht wird, **dadurch gekennzeichnet, dass** vor oder mit Beginn des Biegevorganges auf der die Biegekante (3) schneidenden Winkelhalbierenden des Biegewinkels der Falz mit einer Kraft beaufschlagt und gekerbt wird, wobei die Kraft in die Richtung weist, in die der Falz während des Biegevorganges wegzuknicken hat.

2. Verfahren nach Anspruch 1, **dadurch gekennzeichnet, dass** das Rohr mit einer seiner ebenen Aussenflächen an einer Biegekante in Anschlag gebracht wird, derart, dass die Rohrlängsachse (5) rechtwinklig zur Biegekante (3) orientiert ist, dass danach einer von den beiden von der Biegekante (3) wegführenden Rohrabschnitte (6, 7) unverrückbar festgehalten und der andere um den bestimmten Winkel um die Biegekante geschwenkt wird.

3. Verfahren nach Anspruch 2, **dadurch gekennzeichnet, dass** während des Biegevorganges die gegen die Biegekante (3) anliegende Aussenfläche (4) des Rohres (1) im Bereich der Biegekante (3) sowie die ihr gegenüberliegende Aussenfläche und/oder die beiden zur Biegekante rechtwinklig orientierten Aussenflächen des Rohres gegen ein Ausbauchen mit Druck beaufschlagt werden.

4. Vorrichtung zum Biegen eines im Querschnitt im wesentlichen rechteckigen, mit einem vorstehenden Falz versehenen Rohres zur Durchführung des Verfahrens nach Anspruch 1 oder 2, wobei folgende Mittel vorhanden sind: eine Biegekante (3); erste Mittel (8), um ein im Querschnitt im wesentlichen rechteckiges, mit einem vorstehenden Falz versehenen Rohr (1) mit einer seiner Aussenflächen (23) an der Biegekante (3) in Anschlag zu bringen, derart, dass sowohl die Rohrlängsachse (5), als auch der Falz (2) rechtwinklig zur Biegekante (3) orientiert sind, zweite Mittel (9), um einen der beiden von der Biegekante wegführenden Rohrabschnitte (6) gleitend festzuhalten, und dritte Mittel (10), um den anderen von der Biegekante wegführenden Rohrabschnitt (7) um einen bestimmten Winkel zu biegen, **gekennzeichnet durch** einen parallel zur Biegekante bewegbaren Schlagkörper (25), mit dem der Falz (2) an seinem Rand (18) beaufschlagt und gekerbt wird.

5. Vorrichtung nach Anspruch 4, **dadurch gekennzeichnet, dass** ein Kantenträger (24) eine die Biegekante (3) enthaltende oder bildende Anschlagfläche (11) sowie rechtwinklig dazu eine mit ihr fest verbundene Auflagefläche (12) aufweisen, wobei der Anschlagfläche (11) parallel eine hinsichtlich des Abstandes verstellbare Fläche (13) gegenüberliegt, um einen Rohrabschnitt (6) gleitend festzuhalten.

6. Vorrichtung nach Anspruch 4 oder 5, **dadurch gekennzeichnet, dass** die zweiten Mittel (9) eine zur Anschlagfläche (11) parallele, hinsichtlich des Abstandes verstellbare Fläche aufweist, um einen Rohrabschnitt (6) gleitend festzuhalten.

7. Vorrichtung nach einem der Ansprüche 4 bis 6, **dadurch gekennzeichnet, dass** die dritten Mittel (10) den zu biegenden Rohrabschnitt (7) unverrückbar festhalten.

8. Vorrichtung nach einem der Ansprüche 4 bis 7, **dadurch gekennzeichnet, dass** im Bereich der Biegekante (3) zur Auflagefläche (12) parallele Druckflächen (15) vorhanden sind, die während eines Biegevorganges einen solchen Druck auf das Rohr (1) ausüben, dass ein Ausbauchen der zur Auflagefläche parallelen Rohrflächen verunmöglicht ist.

## Claims

1. Process for bending a cross-sectionally essentially rectangular tube (1) provided with a projecting fold (2), the fold adjoining, in a coplanar manner, one of the outer tube surfaces (4) oriented at right angles to the bending edge (3), and being compressed during the bending operation, **characterized in that** prior to, or at the beginning of, the bending operation the fold is subjected to a force, and notched, on the bending-angle bisector which intersects the bending edge (3), the force being oriented in the direction in which the fold has to bend away during the bending operation.

2. Process according to Claim 1, **characterized in that** the tube is brought into abutment, by way of one of its planar outer surfaces, against a bending edge such that the longitudinal axis (5) of the tube is oriented at right angles to the bending edge (3), and that, thereafter, one of the two tube sections (6, 7) leading away from the bending edge (3) is secured in captive fashion and the other tube section is pivoted by the defined angle around the bending edge.

3. Process according to Claim 2, **characterized in that**, during the bending operation, the outer surface (4) which belongs to the tube (1) and butts against the bending edge (3) is subjected to pressure, such that it does not bulge out, in the region of the bending edge (3), and the same applies to the outer tube surface located opposite the same and/or to the two outer tube surfaces which are oriented at right angles to the bending edge.

4. Apparatus which is intended for bending a cross-sectionally essentially rectangular tube provided with a projecting fold and for carrying out the process according to Claim 1 or 2, the following means being provided: a bending edge (3); first means (8), in order for a cross-sectionally essentially rectangular tube (1) provided with a projecting fold to be brought into abutment, by way of one of its outer surfaces (23), against the bending edge (3) such that both the longitudinal axis (5) of the tube and the fold (2) are oriented at right angles to the bending edge (3); second means (9), in order for one of the two tube sections (6) leading away from the bending edge to be secured with sliding action; and third means (10), in order for the other tube section (7) leading away from the bending edge to be bent through a defined angle, **characterized by** a striking body (25), which can be moved parallel to the bending edge and which acts on the fold (2), and notches it, on its border (18).

5. Apparatus according to Claim 4, **characterized in that** an edge support (24) has a stop surface (11), which contains or forms the bending edge (3), and, at right angles thereto, a bearing surface (12) which is firmly connected thereto, the stop surface (11) having located opposite, and parallel to, it a surface (13), which can be adjusted in terms of spacing, in order to secure a tube section (6) with sliding action.

6. Apparatus according to Claim 4 or 5, **characterized in that** the second means (9) have a surface which is parallel to the stop surface (11), and can be adjusted in terms of spacing, in order to secure a tube section (6) with sliding action.

7. Apparatus according to one of Claims 4 to 6, **characterized in that** the third means (10) secure in captive fashion the tube section (7) which is to be bent.

8. Apparatus according to one of Claims 4 to 7, **characterized in that** provided in the region of the bending edge (3) are pressure-exerting surfaces (15) which are parallel to the bearing surface (12) and, during a bending operation, subject the tube (1) to such a pressure that it is not possible for the tube surfaces parallel to the bearing surface to bulge out.

## Revendications

1. Procédé de pliage d'un tube (1) de section transversale essentiellement rectangulaire, pourvu d'une plissure saillante (2), la plissure se raccordant de manière coplanaire à l'une des faces extérieures du tube (4) orientées perpendiculairement par rapport à l'arête de pliage (3) et étant refoulée pendant l'opération de pliage, **caractérisé en ce que**, avant ou au commencement de l'opération de pliage sur la bissectrice de l'angle de pliage coupant l'arête de pliage (3), la plissure est sollicitée par une force et est entaillée, la force étant orientée dans la direction dans laquelle la plissure doit être infléchie pendant l'opération de pliage.

2. Procédé selon la revendication 1, **caractérisé en ce que** le tube est amené en butée avec l'une de ses faces extérieures contre une arête de pliage, de telle sorte que l'axe longitudinal du tube (5) soit orienté à angle droit par rapport à l'arête de pliage (3), et qu'ensuite une des portions de tube (6, 7) partant de l'arête de pliage (3) soit fixée de manière immuable et que l'autre soit pivotée autour de l'arête de pliage suivant l'angle déterminé.

3. Procédé selon la revendication 2, **caractérisé en ce que** pendant l'opération de pliage, la face extérieure (4) du tube (1) en appui contre l'arête de pliage (3) est sollicitée en pression dans la région de l'arête de pliage (3) et la face extérieure qui lui est opposée et/ou les deux faces extérieures du tube orientées à angle droit par rapport à l'arête de pliage sont sollicitées en pression pour empêcher un bombement.

4. Dispositif de pliage d'un tube de section transversale essentiellement rectangulaire, pourvu d'une plissure saillante pour la mise en oeuvre du procédé selon la revendication 1 ou 2, dans lequel les moyens suivants sont prévus : une arête de pliage (3) ; des premiers moyens (8) pour amener en butée un tube (1) de section transversale essentiellement rectangulaire, pourvu d'une plissure saillante, avec l'une de ses faces extérieures (23) contre l'arête de pliage (3), de telle sorte que l'axe longitudinal (5) du tube ainsi que la plissure (2) soient orientés à angle droit par rapport à l'arête de pliage (3), des deuxièmes moyens (9), afin de fixer à coulissement l'une des deux portions de tube (6) partant de l'arête de pliage, et des troisièmes moyens (10) afin de plier l'autre portion de tube (7) partant de l'arête de pliage suivant un angle déterminé, **caractérisé par** un corps de frappe (25) déplaçable parallèlement à l'arête de pliage, avec lequel la plissure (2) est sollicitée et entaillée au niveau de son bord (18).

5. Dispositif selon la revendication 4, **caractérisé en ce qu'**un support d'arête (24) présente une face de butée (11) contenant ou formant l'arête de pliage (3) ainsi qu'une face d'appui (12) perpendiculaire à celle-ci et connectée fixement à celle-ci, une face (13) réglable en distance étant opposée parallèlement à la face de butée (11), afin de fixer à coulissement une portion de tube (6).

6. Dispositif selon la revendication 4 ou 5, **caractérisé en ce que** les deuxièmes moyens (9) présentent une face réglable en distance, parallèle à la face de butée (11), afin de fixer à coulissement une portion de tube (6).

7. Dispositif selon l'une quelconque des revendications 4 à 6, **caractérisé en ce que** les troisièmes moyens (10) fixent de manière immuable la portion de tube (7) à plier.

8. Dispositif selon l'une quelconque des revendications 4 à 7, **caractérisé en ce que** dans la région de l'arête de pliage (3) sont prévues des faces de pression (15) parallèles à la face d'appui (12), lesquelles exercent, pendant une opération de pliage, une telle pression sur le tube (1), qu'un bombement des faces du tube parallèles à la face d'appui soit rendu impossible.
